# EUROPÄISCHE PATENTSCHRIFT

(11) **EP 0 586 781 B1**
(45) Veröffentlichungstag und Bekanntmachung des Hinweises auf die Patenterteilung: **28.08.1996**
(21) Anmeldenummer: 93101601.8
(22) Anmeldetag: 03.02.1993
(51) Int. Cl.: A63H 3/16, A63H 3/46

(54) **Spielfigur mit spreizbaren Beinen**
Game piece with spreading legs
Figurine de jeu dont les jambes peuvent être écartées

(30) Priorität: 09.09.1992 DE 4229798
(43) Veröffentlichungstag der Anmeldung: 16.03.1994
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- DE-A- 3 143 496
- FR-A- 456 939
- US-A- 4 952 189

## Beschreibung

Die vorliegende Erfindung betrifft eine Spielfigur mit einem nach unten offenen Körper, in dem gegenüber dem Körper bewegbare Arme und Beine eingesteckt und zumindest die Beine mittels mindestens einem von unten in den Körper eingeführten Tragteil festgelegt und an letzterem derartig befestigt sind, daß sie in eine Spreizstellung gebracht werden können.

Eine derartige Spielfigur ist bereits aus der DE-PS 31 43 496 bekannt. Die beiden separat ausgebildeten Beine sind hierbei über eine Art Gelenkkugel miteinander gelenkig verbunden, wobei die Gelenkkugel beidseitig angeordnete Zapfen aufweist, die durch entsprechende Öffnungen an den jeweiligen Beinen verlaufen und mit dem Tragteil fest aber verschwenkbar verbunden werden. Die beiden Beine sind damit kugelgelenkartig verschwenkbar, wobei der jeweilige Fuß mit dem zugehörigen Bein ebenfalls über ein Kugelgelenk verbunden ist, so daß je nach Beinstellung eine Änderung der Fußstellung erfolgen kann, um einen sicheren Stand der Spielfigur zu gewährleisten. Diese bekannte Spielfigur besitzt keine vorgegebene Grundstellung, sondern ist beliebig in ihrer Stellung variierbar. Darüber hinaus ist die Spielfigur ungeeignet, um mit anderen Sortimentteilen verbaut zu werden, z.B. als Reiter verwendet zu werden, wobei die Spielfigur eine stabile Position auf dem Rücken eines Spielzeugpferdes einnimmt. Schließlich haftet der bekannten Konstruktion der Spielfigur der Nachteil an, daß die Spielfigur aufgrund der Vielzahl der benötigten Teile einen hohen Fertigungsaufwand erfordert und somit hohe Herstellungskosten begründet.

Aus FR-A-496 939 ist eine Puppe bekannt, deren Arme und Beine aus mehreren, gelenkig aneinander gefügten Gliedmaßen bestehen, die ihrerseits gelenkig an einem Rumpfteil befestigt sind. Durch Ketten, die die Arme und Beine durchsetzen und die im inneren des Rumpfes an Federelementen befestigt sind, wird eine elastische gegenseitige Anlenkung der Gliederteile der Puppe untereinander und am Rumpf gewährleistet.

Aus US-A-4,952,189 ist eine Tanzpuppe bekannt, deren Beine durch zwischen ihnen und relativ zum Rumpf wirkende Rastelemente in bestimmte Stellungen gebracht werden können. Eine zwischen den Beinen nach innen wirkende Federwirkung ist dabei ausgeschlossen.

Aufgabe der vorliegenden Erfindung ist es, die gattungsgemäße Spielfigur derart weiterzubilden, daß diese sozusagen aus einer Grundstellung der Beine heraus eine Spreizstellung einehmen kann, die insbesondere auch die Möglichkeit mit sich bringt, die erfindungsgemäße Spielfigur am Rücken eines Spielzeugpferds, eines Spielzeugfahrrads, eines Spielzeugmotorrads oder dgl. wirksam befestigen zu können. Gleichzeitig soll die erfindungsgemäße Spielfigur in ihrer Konstruktion einfach sowie montagefreundlich ausgebildet sein.

Diese Aufgabe wird durch die Merkmalskombination des Anspruchs 1 gelöst. Vorteilhafte Ausgestaltungen des Erfindungsgedankens ergeben sich aus den Unteransprüchen.

Kern der Erfindung ist es, die beiden Beine der Spielfigur in einer sogenannten Grundstellung, d.h. Normalstellung zu definieren, wobei die beiden Beine am Tragteil derart angeordnet sein sollen, daß sie zur Gewährleistung einer Spreizstellung in Querrichtung zur Ausrichtung des Körpers nach außen hin schwenkbar am Tragteil angeordnet sind. Das Tragteil kann in unterschiedlichster Form ausgebildet sein, sogar der Körper selbst kann als Tragteil angesehen werden, sofern die Beine unmittelbar mit dem Körper in Verbindung stehen. Daneben sind Mittel vorgesehen, die eine Rückstellkraft bewirken, damit die gespreizten Beine bei Entlastung wieder in die definierte Grundstellung zurückgehen. Die Erfindung gewährleistet die Möglichkeit, die Spielfigur mit unterschiedlichen Gegenständen aus dem Spielsortiment zu verbinden. Die erfindungsgemäße Spielfigur kann aufgrund ihrer Möglichkeit, den Spreizwinkel der beiden Beine variabel einzustellen, wobei gleichzeitig die Rückstellkraft auf die beiden Beine wirkt, mit unterschiedlichsten Gegenständen verschiedener Breiten z.B. Stärken verbunden werden. Die vorgesehene Rückstellkraft wirkt jeweils stabilisierend hinsichtlich des Sitzes der Spielfigur auf dem jeweiligen Gegenstand.

Die erfindungsgemäße Spielfigur bietet in ihrer Grundstellung ein weitgehend der Natur entsprechendes Bild, wobei - bei Bedarf - die Beinstellung zu einer Spreizstellung verändert werden kann.

Die Beinkonstruktion ist derart ausgebildet, daß die beiden Beine nur gemeinsam verschwenkbar sind. Werden die beiden Beine beispielsweise aus einer verschwenkten Stellung (Sitzposition) wieder in die Normalstellung, d.h. Grundstellung der Spielfigur bewegt, ist bei dieser Konstruktion immer sichergestellt, daß ein sicherer Stand der Spielfigur gewährleistet ist.

Die an der jeweiligen Innenseite eines jeden Beins vorgesehene Verjüngung zur Bildung je einer Nockenfläche bewirkt während der Verschwenkung der Beine in Spreizstellung ein an der Innenseite der beiden Beine erfolgendes Abrollen, damit eine kontinuierliche Schwenkbewegung. Darüber hinaus hat diese Konstruktion den Vorteil, daß sich die Breite der Anordnung der beiden nebeneinander befindlichen Beine im oberen Bereich des jeweiligen Beins in sich während der Spreizung nicht merklich vergrößert, so daß ein Tragteil der üblichen Art verwendet werden kann und keine zusätzlichen konstruktiven Maßnahmen erforderlich werden.

Die Rückstellkraft wird zweckmäßigerweise durch elastische Deformation eines Halte- oder Verbindungsteils der Beine erzeugt, wodurch das jeweilige Halte- oder Verbindungsteils eine Doppelfunktion erfährt.

Zweckmäßigerweise ist hierzu das Tragteil als ein solches Halte- oder Verbindungsteil klammerförmig ausgebildet, an der Außenseite des jeweiligen Beins verschwenkbar an diesem angeordnet, wobei bei Verschwenkung der Beine in Spreizstellung eine Deformation des Tragteils begründet wird, die die Rückstellkraft bewirkt. Das Tragteil wirkt folglich zum einen als Halteteil der beiden Beine innerhalb des Körpers zum anderen als Rückstellfeder.

Fertigungstechnisch günstig ist es, wenn die Beine als separate Teile vorgesehen sind.

Der Gegenstand des Anspruchs 6 gewährleistet eine genau definierte Grundstellung, bei der die beiden Planflächen aneinanderliegen.

Unteranspruch 7 zeigt eine weitere Möglichkeit, ein Haltemittel vorzusehen, welches eine horizontale Verschiebung der beiden Beine zueinander verhindert, gleichzeitig aber eine Verschwenkung in Spreizstellung der Beine ermöglicht. Diese Ausgestaltung ist technisch besonders einfach zu realisieren. Es ist lediglich notwendig, an einem Bein eine Nut vorzusehen, in die ein entsprechendes Gegenstück in Form eines Vorsprungs am anderen Bein zur Bildung einer Nut-Feder-Verbindung eingreift.

Zweckmäßigerweise ist bei einer besonderen Ausgestaltung der Erfindung hierzu vorgesehen, an der Oberseite des einen Beins einen Querfortsatz anzuordnen, der in eine komplimentär ausgebildete Aussparung am benachbarten Bein eingreift und hierdurch ein Verdrehen der beiden Beine zueinander verhindert. Der Querfortsatz ist zweckmäßigerweise während des Formgebungsprozesses an das jeweilige Bein bereits angeformt. Er kann darüber hinaus als zusätzliche Feder zur Gewährleistung der Rückstellkraft wirken. Hierzu sollte der Querfortsatz jedoch beispielsweise über eine Klemm- oder Schnappverbindung bewegungsfest mit der Aussparung des benachbarten Beins verbunden werden.

Eine alternative Ausgestaltung der Erfindung sieht als Haltemittel vor, einen aus zwei länglichen und einem querverlaufenden Fortsatz bestehenden Halteeinsatz in die beiden hohl ausgebildeten Beine einzustecken, wodurch eine Verschwenkung im Sinne einer Gehstellung verhindert wird und darüber hinaus zusätzlich eine gewisse Rückstellkraft bei Spreizstellung der beiden Beine hervorgerufen wird.

Zusätzlich zu oder anstelle der bisher beschriebenen Möglichkeiten, eine Rückstellkraft zu erzeugen, kann gemäß einer weiteren Ausgestaltung der Erfindung im oberern Teil der beiden Beine eine Feder angeordnet sein, die bei Spreizstellung der Beine eine Rückstellkraft bewirkt. Die Feder wird während der Spreizstellung der Beine zusammengedrückt, werden die Beine losgelassen, drückt die Feder die beiden Beine in die Normalstellung zurück.

Ist an der Außenseite des jeweiligen Beins gemäß Anspruch 10 je ein Zapfen angeformt, wird über diesen und ein entsprechend ausgebildetes Loch bzw. Bohrung am Tragteil die während der Spreizung der Beine entstehende Kraft durch Deformation des Tragteils, insbesondere seiner Seitenarme erzielt.

Zweckmäßigerweise besteht das Tragteil aus einem fexiblen Material z.B. Kunststoff.

Der jeweilige Fuß der Spielfigur ist mit dem zugehörigen Bein bewegungsfest verbunden, um eine sichere Standfestigkeit der Spielfigur in Grundstellung zu gewährleisten.

Aufgrund der gemäß Anspruch 15 an der Unterseite der Füße der Spielfigur vorgesehenen einen oder mehreren Ausnehmung(en) kann die erfindungsgemäße Spielfigur z.B. über eine Klemmverbindung mit einem hierzu vorgesehenen Vorsprung eines anderen Sortimentteils z.B. einer Grundplatte oder dgl. verbaut werden.

Zweckmäßige Ausgestaltungen der Erfindung werden anhand der Zeichnungen nachstehend näher erläutert. Es zeigen:
- Fig. 1: eine perspektivische Darstellung der erfindungsgemäßen Spielfigur;
- Fig. 2: eine Explosionszeichnung zur Darstellung der Einzelteile der Spielfigur;
- Fig. 3: das Unterteil bestehend aus Beinen sowie Tragteil in Grundstellung;
- Fig. 4: das Unterteil gemäß Fig. 3 in Spreizstellung, beispielsweise aufgeklemmt auf einen Pferderücken;
- Fig. 5: eine Übersichtsdarstellung der beiden Beine mit an der Oberseite vorgesehenen Haltemittel in demontiertem Zustand;
- Fig. 6: die beiden Beine gemäß Fig. 5 in Spreizstellung;
- Fig. 7: die Ausgestaltung der beiden Beine gemäß Fig. 5 mit zusätzlich vorgesehener Druckfeder;
- Fig. 8: eine weitere Ausgestaltung des Haltemittels der beiden Beine zur Verhinderung einer horizontalen Verschiebung derselben;
- Fig. 9: eine weitere alternative Ausgestaltung eines Haltemittels, welches gleichzeitig eine Rückstellkraft bewirkt;
- Fig. 10: eine Seitenansicht des linken Beins aus Fig. 5;
- Fig. 11: eine Seiten- sowie Vorderansicht der Beine einer Spielfigur, deren beide Beine im Sinne einer Schrittstellung zueinander verschwenkbar sind sowie
- Fig. 12: die Unteransicht eines Fußes der Spielfigur (a), eine Ansicht gemäß der Schnittlinie I-I in Fig. 12a als Fig. 12b sowie eine Seitenansicht von Vorsprüngen eines mit der Spielfigur zu verbauenden Sortimentteils gemäß Fig. 12c.
- Fig. 13: eine weitere alternative Ausgestaltung der Beinverbindung mit einem weiteren Federelement in a) auseinandergenommener Stellung und b) in zusammengefügter gespreizter Stellung, wobei die Vorderseite der Beinoberteile aufgebrochen dargestellt ist.

Bezugsziffer 1 in Fig. 1 bezeichnet die erfindungsgemäße Spielfigur in ihrer Gesamtheit. Sie umfaßt einen Körper 2 mit einer unteren Öffnung 6, die die beiden Beine 4, 4' der Spielfigur aufnimmt. Der jeweilige Fuß z.B. 5 der Spielfigur ist mit dem zugehörigen Bein z.B. 4 bewegungsfest verbunden. An der Seite des Körpers 2 sind Arme, vorzugsweise drehbar, in entsprechende (nicht dargestellte) Ausnehmungen am Körper 2 eingesetzt.

Die Darstellung gemäß Fig. 2 verdeutlicht die Befestigungsart der einzelnen Teile am oder innerhalb des Körpers 2. Innerhalb des Körpers 2 befindet sich an der Oberseite ein angeordneter klammerartiger Haken 9 mit einer inneren Ausnehmung 13, in die ein umgekehrt U-förmig ausgebildetes Tragteil 12 an dessen Einschnürung 18 einrastbar ist.

Das Tragteil 12 weist zwei nach unten verlaufende seitliche Arme mit jeweils einer seitlich angeordneten Bohrung 14 sowie Nut 11 auf. Erstere dient zur drehbaren Verbindung des Tragteils 12 mit dem jeweiligen Bein 4 bzw. 4', die Nut 11 hat die Aufgabe, das Tragteil 12 mit der Halterung 10 zu verbinden, welche wiederum im zusammengebauten Zustand den Ansatz 7 des Arms fest aber drehbar umschließt.

Die Beine 4, 4' sind separat ausgebildet und im oberen Bereich an der Außenseite mit jeweils einem Einschnitt 30, 30' versehen, wobei lediglich der Einschnitt 30' des Beins 4, 4' in Fig. 2 sichtbar ist. Im Bereich des Einschnitts 30 bzw. 30' befindet sich je ein Zapfen z.B. 15, welcher in die dafür vorgesehene Ausnehmung z.B. 14 am Tragteil 12 eingreift und eine verschwenkbare Verbindung von Tragteil 12 zu dem jeweiligen Bein 4 bzw. 4' herstellt.

Das jeweilige Bein 4, 4' ist im oberen Bereich an der Innenseite mit einer Verjüngung 17 bzw. 17' versehen, die - wie später noch näher erläutert wird - bei der Verschwenkung der Beine 4, 4' in eine Spreizstellung gleichsam als Nockenfläche wirkt.

Wie aus der Fig. 3 ersichtlich ist, sind die Beine 4, 4' der Spielfigur 1 im Normalzustand, d.h. in der Grundstellung nahezu geschlossen.

Aufgrund der Verbindung des jeweiligen Zapfens 15 über die zugehörige Bohrung 14 mit dem Tragteil 12 können beide Beine 4, 4' um die mit A gekennzeichnete Achse in Fig. 3 geschwenkt werden.

Die beiden Beine 4, 4' können darüber hinaus durch Verschwenkung um zwei senkrecht zur Achse A angeordneten Achsen in eine Spreizstellung gebracht werden und hierbei beispielsweise mit einem Sortimentsteil z.B. Pferd 19 verbunden werden.

Hierbei tritt eine in Fig. 4 schematisch angedeutete Deformation des Halteteils 12 insbesondere im Bereich der beiden nach unten verlaufenden Schenkel gegebenenfalls aber auch in dem die beiden Schenkel verbindenden Querbereich auf, wodurch eine Rückstellkraft auf die beiden Beine 4, 4' wirkt, die zu einer besonders wirksamen Verbindung der Spielfigur mit dem Sortimentsteil führt. Die Spielfigur klemmt förmlich an dem Rücken des Spielzeugpferds 19.

Aus Fig. 4 wird deutlich, wie sich die beiden durch die Verjüngungen 17, 17' gebildeten Nockenflächen in Spreizstellung der Spielfigur berühren. Wird die Spielfigur von dem Rücken des Spielzeugpferds abgezogen, gehen die beiden Beine 4, 4' automatisch wieder in die Grundstellung der Spielfigur zurück.

Das Tragteil 12 besteht zweckmäßigerweise aus einem halbstarren, flexiblen Material z.B. Kunststoff.

Fig. 5 zeigt eine besondere Ausgestaltung der Beine 4, 4' der Spielzeugfigur mit besonderen Haltemitteln, die verhindern sollen, daß die Beine sich in Horizontalrichtung zueinander verschieben und/oder um die Achse A gegeneinander verschwenken, wodurch jeweils eine Verschlechterung der Standfähigkeit der Spielfigur begründet wurde. Zu diesem Zweck weist das Bein 4 an der Oberseite einen Querfortsatz 22 (vgl. auch Fig. 10) auf, welcher während des Formgebungsvorgangs (z.B. Spritzgießens) bereits mit eingeformt wird. Der Querfortsatz 22 greift in eine entsprechende Ausnehmung 23 am benachbarten Beinoberteil ein und verhindert so in zusammengesetztem Zustand der Spielfigur zum einen eine zueinander erfolgende Verschwenkung der beiden Beine 4, 4', zum anderen eine horizontale, d.h. axiale Verschiebung der beiden Beine zueinander und kann darüber hinaus, sofern eine feste Verbindung des Querfortsatzes 22 in der Ausnehmung 23 am benachbarten Bein vorgesehen ist, eine gewisse Rückstellkraft auf die beiden in Spreizstellung befindlichen Beine 4, 4' der Spielfigur begründen.

Fig. 6 zeigt die beiden Beine gemäß Fig. 5 in Spreizstellung. Die Planflächen 16, 16' klaffen hierbei auseinander, die Beine berühren sich lediglich im Bereich der Verjüngungen 17, 17', d.h. an den jeweiligen Nockenflächen.

Fig. 7 zeigt eine Ausgestaltung, bei der im Vergleich zur Ausgestaltung gemäß den Fig. 5 und 6 zusätzlich eine Feder 26 vorgesehen ist, die beide Beine 4, 4' erfaßt. Die Feder 26 kann als Druckfeder oberhalb des Drehpunkts oder als Zugfeder unterhalb des Drehpunkts bei der Verschwenkung der beiden Beine 4, 4' ausgebildet sein. Die Feder kann entweder als alleiniges oder aber als zusätzliches Mittel zur Erzeugung einer Rückstellkraft vorgesehen sein.

Fig. 8 zeigt eine weitere Möglichkeit, eine horizontale, d.h. axiale Verschiebung der beiden Beine 4, 4' zu vermeiden. Zu diesem Zweck ist hierbei im einen Bein, vorzugsweise an dessen Planfläche 16 eine Aussparung 24 vorgesehen, in die ein z.B. länglich geformtes Gegenstück 21 am benachbarten Bein 4' eingreift. Die Form des Gegenstücks und der das Gegenstück 21 aufnehmenden Nut 24 ist - sofern eine gegeneinander erfolgende Verschwenkung der Beine 4, 4' unerwünscht ist - so auszubilden, daß das Gegenstück 21 einen Formschluß (Nut-Feder-Verbindung) mit der Nut 24 bei Drehbewegung des Beins 4, 4' gewährleistet.

Fig. 9 zeigt einen einteiligen Einsatz 27, welcher in die beiden hohl ausgebildeten Beine 4, 4' eingesetzt ist. Der Einsatz 27 umfaßt zwei Längsfortsätze 31, 32, die im Hohlraum des jeweiligen Beins 4, 4' angeordnet sind und über eine Querstrebe 33 verbunden werden. Der Einsatz 27 verhindert zum einen eine gegeneinander erfolgende Verschiebung der Beine 4, 4' sowie eine Verschwenkung derselben im Sinne einer Schrittposition. Darüber hinaus wirkt der Einsatz 27 bei Spreizung der Beine 4, 4' wie eine Rückstellfeder.

Gemäß Fig. 12a sowie b ist jeder Fuß 5 der Spielfigur 1 mit einer Mehrzahl von Ausnehmungen 34 versehen, die eine Klemmverbindung mit entsprechenden Vorsprüngen 35 eines anderweitigen Sortimentteils beispielsweise einer Grundplatte oder dgl. herstellen sollen. Zu diesem Zweck sind entweder die Seitenbereiche der Vorsprünge oder aber die Seitenbereiche der Ausnehmungen 34 zur Gewährleistung einer Klemmwirkung konisch ausgebildet. Die Spielfigur 1 kann auf diese Weise fest mit einer Grundplatte oder einem anderweitigen Sortimentteil verbaut werden.

Fig. 13 zeigt ein besonders vorteilhaftes und spielstabiles Ausführungsbeispiel der gegenseitigen Anlenkung der Beine 4, 4' in ihrem oberen Bereich.

Zunächst einmal ist die Verjüngung 17 im Schrittbereich der Beine 4, 4' etwas deutlicher ausgeführt, sodann trägt das Bein 4 in seinem oberen Bereich zwei parallelverlaufende, zueinander beabstandete, plattenartige Gegenstücke oder Federn, die in zugeordnete Nuten 24 am Bein 4' eintauchen. Dadurch ergibt sich eine besonders gute, stabile Führung der beiden Beine 4, 4' in ihrem oberen Bereich.

Zwischen den Gegenstücken 21 ist nun ein Federelement 41 gelagert, das an seinen äußen Enden 42 mit in Montageendstellung nach oben weisenden, U-förmigen Federlappen 43 versehen ist, die die Innenwandungen 40 der Außenseiten der Beine 4, 4' oberhalb der Zapfen 15 beaufschlagen, wodurch sich die angestrebte Rückstellkraft der Beine 4, 4' in die Grundstellung ergibt.

Beim Spreizvorgang werden die Federlappen 43 nach innen zusammengedrückt, wie dies aus der aufgebrochenen Darstellung gemäß Fig. 13b zu ersehen ist.

Die Ausführungsform gemäß Fig. 13 ist nicht nur stabil, sie ist auch einfach und schnell dadurch zu montieren, daß das Federteil 41 in Ausnehmungen zwischen den Gegenstücken 21 in die Beine 4, 4' eingelegt wird und die Beine in das in Fig. 13 nicht näher dargestellt Halteteil 12 eingesetzt werden.

### BEZUGSZEICHENLISTE

- 1: Spielfigur
- 2: Körper
- 3: Arm
- 4, 4': Bein
- 5: Fuß
- 6: untere Öffnung
- 7: Ansatz
- 8: Bohrung
- 9: Haken
- 10: Halterung
- 11: Nut
- 12: Tragteil
- 13: Ausnehmung
- 14: Bohrung
- 15: Zapfen
- 16, 16': Planflächen
- 17, 17': Verjüngung
- 18: Einschnürung
- 19: Pferderücken
- 20: Erweiterung/Bohrung
- 21: Gegenstück (Feder)
- 22: Querfortsatz
- 23: Aussparung
- 24: Nut
- 25: Querbohrung
- 26: Feder
- 27: halteeinsatz
- 28: Vorsprung
- 29: Ausnehmung
- 30, 30': Einschnitt
- 31: Längsfortsatz
- 32: Längsfortsatz
- 33: Querstrebe
- 34: Ausnehmung
- 35: Vorsprung

## Patentansprüche

1. Spielfigur mit einem nach unten offenen Körper, in dem gegenüber dem Körper bewegbare Arme und Beine eingesteckt und zumindest die Beine mittels mindestens einem von unten in den Körper eingeführten Tragteil festgelegt und an letzterem derart befestigt sind, daß sie in eine Spreizstellung gebracht werden können, wobei
a. die beiden Beine (4, 4') aus einer vorgegebenen, d. h. definierten Grundstellung zur Erzielung einer Spreizstellung nach außen hin schwenkbar am Tragteil (12) angeordnet sind,
dadurch gekennzeichnet, daß
b. Mittel zur Erzielung einer Rückstellkraft vorgesehen sind, die die nach außen geschwenkten Beine (4, 4') bei Entlastung nach innen selbsttätig wieder in die Grundstellung bringt und
c. mindestens ein die Beine (4, 4') der Spielfigur koppelndes Haltemittel vorgesehen ist, das zwar eine Verschwenkung der Beine (4, 4') in Spreizstellung erlaubt, ein gegenseitiges horizontales Verschieben der Beine (4, 4') und/oder eine Verschwenkung im Sinne einer Schrittstellung jedoch unterbindet.

2. Spielfigur nach Anspruch 1,
**dadurch gekennzeichnet,**
daß zur Erzielung der Spreizstellung jedes Bein (4 bzw. 4') an dem dem Körper (2) zugewandten Endbereich an der Innenseite einer Verjüngung (17, 17') zur Bildung gegeneinanderliegender Nockenflächen aufweist.

3. Spielfigur nach Anspruch 1 oder 2,
**dadurch gekennzeichnet,**
daß die Rückstellkraft durch elastische Deformation eines Halteteils oder Verbindungsteils der Beine (4, 4') erzeugt wird.

4. Spielfigur nach einem der vorhergehenden Ansprüche,
**dadurch gekennzeichnet,**
daß das Tragteil (12) klammerförmig ausgebildet ist, an der Außenseite des jeweiligen Beins (4, 4') verschwenkbar an diesem anliegt und bei Verschwenkung der Beine (4, 4') in Spreizstellung eine Deformation des Tragteils (12) begründet wird, die die Rückstellkraft bewirkt.

5. Spielfigur nach einem der vorhergehenden Ansprüche,
**dadurch gekennzeichnet,**
daß die Beine (4, 4') als separate Teile vorgesehen sind.

6. Spielfigur nach Anspruch 5,
**dadurch gekennzeichnet,**
daß an der Innenseite des jeweiligen Beins (4 bzw. 4') je eine Planfläche (16, 16') vorgesehen ist, die die Anlagefläche der beiden Beine (4, 4') in Grundstellung bildet.

7. Spielfigur nach einem der vorhergehenden Ansprüche,
**dadurch gekennzeichnet,**
daß als Haltemittel an der jeweiligen Berührungsfläche der Beine (4, 4') eine Nut (24) vorgesehen ist, in die ein entsprechendes Gegenstück (21) zur Bildung einer Nut-Feder-Verbindung eingreift.

8. Spielfigur nach einem der vorhergehenden Ansprüche,
**dadurch gekennzeichnet,**
daß als Haltemittel an der Oberseite des einen Beins (z. B. 4) ein Querfortsatz (22) vorgesehen ist, der in eine komplimentär ausgebildete Aussparung am benachbarten Bein (4') eingreift und eine Verschwenkung der beiden Beine (4, 4') in Längsrichtung verhindert.

9. Spielfigur nach einem der vorhergehenden Ansprüche,
**dadurch gekennzeichnet,**
daß als Haltemittel ein Halteeinsatz (27) vorgesehen ist, der aus zwei Längs- (31, 32) und einer Querstrebe (33) besteht und über die beiden Längsfortsätze in die Hohlräume der beiden Beine (4, 4') eingesteckt wird.

10. Spielfigur nach einem der vorhergehenden Ansprüche,
**dadurch gekennzeichnet,**
daß im oberen Bereich der beiden Beine (4, 4') eine Feder (26) angeordnet ist, die bei Spreizstellung der Beine (4, 4') eine Rückstellkraft begründet.

11. Spielfigur nach Anspruch 10,
**dadurch gekennzeichnet,**
daß der Querfortsatz (22) fest mit dem benachbarten Bein (4') z. B. durch Klemmung oder Verrastung verbunden ist.

12. Spielfigur nach einem der vorhergehenden Ansprüche,
**dadurch gekennzeichnet,**
daß das Tragteil (12) aus einem flexiblen Material besteht.

13. Spielfigur nach einem der vorhergehenden Ansprüche,
**dadurch gekennzeichnet,**
daß das jeweilige Bein (4, 4') mit dem zugehörigen Fuß (z. B. 5) bewegungsfest verbunden ist.

14. Spielfigur nach einem der vorhergehenden Ansprüche,
**dadurch gekennzeichnet,**
daß der Körper (2) die Seitenbereiche des Tragteils (12) an den Verbindungsstellen zum jeweiligen Bein (4 bzw. 4') überdeckt.

15. Spielfigur nach einem der vorhergehenden Ansprüche,
**dadurch gekennzeichnet,**
daß die Unterseite des jeweiligen Fußes (5) der Spielfigur (1) mindestens eine Ausnehmung (34) aufweist, die zur vorzugsweise über Klemmung erfolgenden Verbindung mit einem Vorsprung (35) eines anderen Sortimentteils dient.

16. Spielfigur nach Anspruch 7,
**dadurch gekennzeichnet,**
daß an einem der Beine (4) zwei parallelliegende, gegenseitigen beabstandete plattenartige Gegenstücke (21) vorgesehen sind, die in zwei parallelverlaufenden Nuten (24) am anderen Bein (4') eingreifen.

17. Spielfigur nach einem der vorhergehenden Ansprüche
**dadurch gekennzeichnet,**
daß im oberen Endbereich der Beine (4, 4') ein Druckfederelement (41) vorgesehen ist, das mit seinen äußeren Enden (42) an den Innenwandungen (40) der oberen Enden der Beine (4,. 4') oberhalb der Zapfen (15) anliegt.

18. Spielfigur nach Anspruch 17,
**dadurch gekennzeichnet,**
daß das Druckfederelement (41) zwischen den parallelverlaufenden, beabstandeten Gegenstücken (21) einliegt.

19. Spielfigur nach Anspruch 18,
**dadurch gekennzeichnet,**
daß das Druckfederelement (41) aus elastischem Material, insbesondere aus Nylon besteht und an seinen Enden (42) mit je einem U-förmig abgebogenen Federlappen (43) versehen ist, der die Innenwandung (40) mit nach außen gerichteter Federkraft beaufschlagt.

## Claims

1. Play figure having a body which is open at the bottom and in which arms and legs that are movable relative to the body are inserted and at least the legs are fixed by means of at least one support part introduced into the body from the bottom and are secured to that support part in such a manner that they can be brought into a spread position, wherein
a. the two legs (4, 4') are arranged on the support part (12) in such a manner that they can be swung outwards from a predetermined, that is to say, defined, basic position to achieve a spread position,
characterised in that
b. means are provided for achieving a restoring force, which means automatically return the outwardly swung legs (4, 4') inwards into the basic position on release; and
c. at least one holding means connecting the legs (4, 4') of the play figure is provided, which means, while permitting a swinging of the legs (4, 4') into the spread position, nevertheless prevents a mutual horizontal displacement of the legs (4, 4') and/or a swinging in the sense of a stepping position.

2. Play figure according to Claim 1,
**characterised in that**,
in order to achieve the spread position, each leg (4 and 4') has, on the inside of the end region near the body (2), a tapered portion (17, 17') for forming cam faces which lie against one another.

3. Play figure according to Claim 1 or 2,
**characterised in that**
the restoring force is produced by resilient deformation of a holding part or connection part of the legs (4, 4').

4. Play figure according to any one of the preceding claims,
**characterised in that**
the support part (12) is in the form of a bracket and abuts the outer side of the respective leg (4, 4') in a swingable manner and, when the legs (4, 4') are swung into the spread position, a deformation of the support part (12) is caused which brings about the restoring force.

5. Play figure according to any one of the preceding claims,
**characterised in that**
the legs (4, 4') are provided as separate parts.

6. Play figure according to Claim 5,
**characterised in that**
a plane face (16, 16') is provided on the inner side of each leg (4 and 4') and forms the abutment face of the two legs (4, 4') in the basic position.

7. Play figure according to any one of the preceding claims,
**characterised in that**
a groove (24) into which a corresponding counter piece (21) engages to form a tongue and groove connection is provided as the holding means at the respective contact face of the legs (4, 4').

8. Play figure according to any one of the preceding claims,
**characterised in that**
there is provided as the holding means on the upper side of one leg (for example 4) a transverse extension (22) which engages in a recess of complementary shape in the adjacent leg (4') and which prevents the two legs (4, 4') from swinging in the longitudinal direction.

9. Play figure according to any one of the preceding claims,
**characterised in that**
a holding insert (27) which comprises two longitudinal (31, 32) and one transverse (33) strut and which is inserted into the cavities of the two legs (4, 4') by way of the two longitudinal extensions is provided as the holding means.

10. Play figure according to any one of the preceding claims,
**characterised in that**
a spring (26) which creates a restoring force when the legs (4, 4') are in the spread position is arranged in the upper region of the two legs (4, 4').

11. Play figure according to Claim 10,
**characterised in that**
the transverse extension (22) is connected securely to the adjacent leg (4'), for example by clamping or locking.

12. Play figure according to any one of the preceding claims,
**characterised in that**
the support part (12) comprises a flexible material.

13. Play figure according to any one of the preceding claims,
**characterised in that**
the respective leg (4, 4') is connected to the associated foot (for example 5) in such a manner that it moves therewith.

14. Play figure according to any one of the preceding claims,
**characterised in that**
the body (2) covers the side regions of the support part (12) at the sites of connection to the respective leg (4 and 4').

15. Play figure according to any one of the preceding claims,
**characterised in that**
the underside of the respective foot (5) of the play figure (1) has at least one recess (34) which is used for connection, preferably by clamping, to a projection (35) of another component of the range.

16. Play figure according to Claim 7,
**characterised in that**
two parallel, mutually spaced, plate-like counter pieces (21) are provided on one of the legs (4) and engage in two parallel grooves (24) in the other leg (4').

17. Play figure according to any one of the preceding claims,
**characterised in that**
a compression spring element (41) is provided in the upper end region of the legs (4, 4') and its outer ends (42) abut the inner walls (40) of the upper ends of the legs (4, 4') above the pins (15).

18. Play figure according to Claim 17,
**characterised in that**
the compression spring element (41) lies between the parallel, spaced counter pieces (21).

19. Play figure according to Claim 18,
**characterised in that**
the compression spring element (41) comprises resilient material, especially nylon, and is provided at each of its ends (42) with a spring tongue (43) which is bent in a U-shape and which applies outwardly directed spring force onto the inner wall (40).

## Revendications

1. Figurine de jeu présentant un corps ouvert vers le bas dans lequel sont enfoncés des bras et des jambes mobiles par rapport au corps et dans lequel au moins les jambes sont immobilisées au moyen d'au moins un support introduit dans le corps par le bas et fixées à ce support de telle manière qu'elles puissent être mises en position écartée, sachant que
a. les deux jambes (4, 4') sont disposées sur l'élément de support (12) de manière à pouvoir pivoter vers l'extérieur d'une position de départ préalablement donnée, c'est-à-dire définie, pour atteindre la position écartée,
caractérisée en ce que
b. des moyens sont prévus pour créer une force de rappel qui remet automatiquement les jambes (4, 4') ayant pivoté vers l'extérieur dans la position de départ en créant une détente vers l'intérieur, et en ce que
c. au moins un moyen de fixation accouplant les jambes (4, 4') de la figurine de jeu est prévu, qui permet de faire pivoter les jambes (4, 4') en position écartée, mais qui empêche un déplacement horizontal réciproque des jambes (4, 4') et/ou un pivotement ressemblant à la marche.

2. Figurine de jeu selon la revendication 1, caractérisée en ce que, pour atteindre la position écartée, chaque jambe (4 ou 4') présente un rétrécissement (17, 17') dans la partie d'extrémité opposée au corps (2), sur le côté intérieur, rétrécissements qui forment des surfaces d'appui se faisant face.

3. Figurine de jeu selon la revendication 1 ou 2, caractérisée en ce que la force de rappel est produite par la déformation élastique d'un élément de fixation ou d'un élément de liaison des jambes (4, 4').

4. Figurine de jeu selon l'une des revendications précédentes, caractérisée en ce que l'élément de support (12) est réalisé en forme d'agrafe, est appliqué contre chaque jambe (4, 4') sur son côté extérieur de manière à pouvoir pivoter, et, lorsque les jambes (4, 4') pivotent en position écartée, l'élément de support (12) se déforme, ce qui provoque la force de rappel.

5. Figurine de jeu selon l'une des revendications précédentes, caractérisée en ce que les jambes (4, 4') sont prévues en tant que pièces séparées.

6. Figurine de jeu selon la revendication 5, caractérisée en ce que sur le côté intérieur de chaque jambe (4 et 4') est prévue une surface plane (16, 16'), qui constitue la surface de contact des deux jambes (4, 4') en position de départ.

7. Figurine de jeu selon l'une des revendications précédentes, caractérisée en ce que sur la surface de contact de chaque jambe (4, 4') est prévue, en tant que moyen de fixation, une rainure (24), dans laquelle se loge une pièce complémentaire correspondant (21) pour former un assemblage à rainure et languette.

8. Figurine de jeu selon l'une des revendications précédentes, caractérisée en ce que sur le dessus de l'une des jambes (par ex. 4) est prévu en tant que moyen de fixation un prolongement transversal (22), qui se loge dans un évidement complémentaire sur la jambe voisine (4') et empêche les deux jambes (4, 4') de pivoter dans la direction longitudinale.

9. Figurine de jeu selon l'une des revendications précédentes, caractérisée en ce qu'un insert de fixation (27) est prévu en tant que moyen de fixation, qui est composé de deux barrettes longitudinales (31, 32) et d'une barrette transversale (33) et est enfoncé dans les espaces creux des deux jambes (4, 4') par le biais des deux prolongements longitudinaux.

10. Figurine de jeu selon l'une des revendications précédentes, caractérisée en ce que dans la partie supérieure des deux jambes (4, 4') est placé un ressort (26), qui crée une force de rappel lorsque les jambes (4, 4') sont écartées.

11. Figurine de jeu selon la revendication 10, caractérisée en ce que le prolongement transversal (22) est relié fixement à la jambe voisine (4'), par exemple par serrage ou par enclenchement.

12. Figurine de jeu selon l'une des revendications précédentes, caractérisée en ce que l'élément de support (12) est composé d'une matière flexible.

13. Figurine de jeu selon l'une des revendications précédentes, caractérisée en ce que chaque jambe (4, 4') est reliée fixement au pied (par ex. 5) qui lui est associé.

14. Figurine de jeu selon l'une des revendications précédentes, caractérisée en ce que le corps (2) recouvre les parties latérales de l'élément de support (12) au niveau de la jonction avec chaque jambe (4 et 4').

15. Figurine de jeu selon l'une des revendications précédentes, caractérisée en ce que le dessous de chaque pied (5) de la figurine de jeu (1) présente au moins un évidement (34) qui sert à être relié, de préférence par serrage, à une saillie (35) d'une autre pièce du lot.

16. Figurine de jeu selon la revendication 7, caractérisée en ce que sur l'une des jambes (4) sont prévues deux pièces complémentaires (21) parallèles entre elles, semblables à des plaquettes et espacées, qui se logent dans deux rainures (24) parallèles entre elles sur l'autre jambe (4').

17. Figurine de jeu selon l'une des revendications précédentes, caractérisée en ce que dans la partie d'extrémité supérieure des jambes (4, 4') est prévu un élément à ressort de pression (41), qui est appliqué avec ses extrémités extérieures (42) contre les parois intérieures (40) des extrémités supérieures de jambes (4, 4'), au-dessus des tenons (15).

18. Figurine de jeu selon la revendication 17, caractérisée en ce que l'élément à ressort de pression (41) est inséré entre les pièces complémentaires parallèles et espacées (21).

19. Figurine de jeu selon la revendication 18, caractérisée en ce que l'élément à ressort de pression (41) est composé d'une matière élastique, notamment de Nylon, et est muni à chacune de ses extrémités (42) d'une languette à ressort recourbée en U (43), laquelle agit sur la paroi intérieure (40) avec une force élastique dirigée vers l'extérieur.
